# FASCICULE DE BREVET EUROPEEN

(11) **EP 0 029 768 B1**
(45) Date de publication et mention de la délivrance du brevet: **23.04.1986**
(21) Numéro de dépôt: 80401601.2
(22) Date de dépôt: 07.11.1980
(51) Int. Cl.: B67D 5/06

(54) **Procédé et installation de surveillance et de commande d'un bras articulé de transfert de fluide destiné à relier un navire à une plate-forme en mer**
Verfahren und Anlage zum Überwachen und Steuern eines gelenkigen Fluidumübertragungsarmes, der dazu bestimmt ist, ein Schiff mit einer Plattform im Meer zu verbinden
Process and apparatus for watching and controlling an articulated fluid-transfer arm for linking a ship to a platform in the sea

(30) Priorité: 12.11.1979 GB 7939091
(43) Date de publication de la demande: 03.06.1981
(73) Titulaire: FMC EUROPE S.A. Société anonyme dite:, F-89103 Sens (FR)
(72) Inventeur: Ehret, Thomas, F-89100 Malay-le-Grand (FR); Ovieve, Gérard, F-89100 Sens (FR)
(74) Mandataire: Rinuy, Guy

## Description

La présente invention se rapporte à un procédé et à une installation de surveillance et de commande d'un bras articulé de transfert de fluide à dispositif à déconnexion d'urgence, destiné à relier et reliant un navire à une plate-forme en mer.

Le document connu FR-A-2 347 159 décrit un système logique de surveillance d'un bras articulé de transfert de fluide, comparant un signal isolé à une limite prédéterminée sans tenir compte des informations précédentes.

La présente invention vise un système logique comparant les paramètres statistiques d'un échantillon de signaux à une limite prédéterminée.

Si l'on peut considérer la plate-forme comme sensiblement à l'état fixe, il n'en est pas de même du navire amarré à la plate-forme par une seule aussière et qui, sous l'action des vagues, des courants ou du vent, présente des mouvements alternatifs ou non, de grande envergure.

Il est indispensable de tenir compte de ces divers mouvements du navire afin d'éviter des risques graves d'avaries et d'accidents dans le cas, en particulier, où le bras articulé de chargement ou de déchargement sert au transfert de produits fluides cryogéniques. Une intervention s'impose alors sur le circuit même du transfert, en bloquant toute circulation de fluide et, dans les cas extrêmes, en produisant la déconnexion d'urgence entre le bras et le navire lorsque le bras se trouve déjà connecté au navire.

L'invention répond à ces divers impératifs et contraintes en assurant notamment, soit l'arrêt de toute circulation de fluide, soit la déconnexion d'urgence.

Le procédé selon l'invention consiste:
- à inventorier un ensemble de données qui interviennent sur les déplacements du navire et relatives à divers événements de fréquence variable (réguliers ou irréguliers, fortuits ou rares) survenant en des lieux divers et d'importance variable dans l'échelle des risques potentiels d'avaries et d'accidents qu'ils représentent;
- à analyser statistiquement (AS) les risques potentiels d'avaries ou d'accidents relatifs à une situation donnée, en un lieu donné, cette analyse statistique tenant compte de l'état de la mer dont les phénomènes peuvent provoquer des déplacements linéaires lents comme des déplacements linéaires et angulaires rapides du navire selon trois degrés de liberté (H-SW-SU); des mouvements (H'-SW'-SU') ayant une fréquence de l'ordre de celle de la vague étant considérés comme «mouvements rapides» et des mouvements (H"-SW") ayant une période beaucoup plus longue que celle de la vague (ou constants) étant considérés comme «mouvements lents»;
- à disposer d'un ordinateur, micro-ordinateur ou autre calculateur;
- à fournir en mémoire les résultats de cette analyse statistique à l'ordinateur, lequel reçoit, par ailleurs, constamment les informations de divers capteurs disposés en tous points appropriés du bras et du navire et détermine à l'aide de ces informations la position, en coordonnées dans l'espace, du point de raccordement du bras du navire faisant partie d'un plan de préférence pen- dualire dont le bras fait partie, l'axe OX étant pris comme correspondant à l'axe longitudinal du navire et le système de référence étant lié à la plate-forme;
- à accumuler dans la mémoire de l'ordinateur les informations fournies par lesdits capteurs afin de traiter statistiquement un échantillon représentatif de la situation et afin de rendre compte de l'évolution de la situation, l'échantillon est périodiquement renouvelé, les informations les plus anciennes étant rejetées pour faire place aux informations les plus récentes;
- à demander à l'ordinateur la comparaison continue entre les informations reçues sans cesse des différents capteurs et l'acquis des informations de l'analyse statistique (AS) des risques potentiels, lequel ordinateur fournit alors des signaux exploitables, pour le déclenchement d'une alarme, d'une annulation ou d'une interdiction ou le déclenchement d'une opération sur la connexion, la circulation du fluide ou la déconnexion d'urgence.

Trois enveloppes de travail sont également considérées autour d'un point fixe nominal dans la zone de raccordement du bras articulé au navire:
- une première enveloppe centrale ou enveloppe d'alarme;
- une enveloppe intermédiaire ou enveloppe d'intervention; et
- une enveloppe extérieure ou enveloppe de limite extrême.

Les valeurs des signaux issus de l'ordinateur approchant l'enveloppe d'alarme servent à déclencher l'alarme.

Les valeurs de signaux de l'ordinateur approchant l'enveloppe d'intervention produisent en se- mi-automatique l'alarme à l'opérateur, lequel peut agir sur un dispositif d'arrêt de circulation de fluide dans le bras de transfert et, en automatique, produisent l'action directe de moyens d'obturation de ladite canalisation.

Les valeurs des signaux de l'ordinateur approchant l'enveloppe extrême déclenchent le processus prévue de déconnexion d'urgence.

L'invention vise également une installation de surveillance et de commande d'un bras articulé de transfert de fluide destiné à relier et reliant un navire à une plate-forme en mer et mettant en oeuvre le procédé ci-dessus.

L'installation, conforme à l'invention, comprend, outre l'ordinateur, des moyens capteurs permettant la surveillance constante des paramètres auxquels est exposé le navire simplement amarré à la plate-forme.

La flèche est, pendant les opérations de chargement, sensiblement dans une position horizontale et possède deux degrés de liberté: - une rotation par rapport à un axe vertical solidaire de la plate-forme, laquelle rotation permet au bras de suivre la dérive horizontale du navire; et - une rotation par rapport à un axe horizontal solidaire de la plate-forme, laquelle rotation permet au bras de se lever ou de s'abaisser pour suivre la dérive verticale (due en majeure partie à la marée) du navire.

Les déplacements linéaires et angulaires sont calculés à partir de mesures faites:
- soit sur le bras par des capteurs d'angles ou des accéléromètres et retransmis par câbles,
- soit en dehors du bras par caméra ou ensemble de caméras, optiques ou à laser,
- soit sur le bateau au moyen d'une bouée «Datawell» et une transmission radio.

D'autres caractéristiques et avantages de la présente invention ressortiront de la description qui va suivre faite en regard des dessins annexés sur lesquels:
- la figure 1 est une vue schématique en perspective représentant le navire pétrolier relié par un bras articulé à la flèche d'une plate-forme en mer;
- la figure 2 est une vue en élévation de face moins schématique du bras articulé relié à la flèche et au navire;
- la figure 3 représente un point théorique de raccordement du bras articulé au navire, considéré par rapport à des coordonnées dans l'espace et une enveloppe de travail;
- la figure 4 représente en perspective une forme de réalisation d'observation de l'avant du navire à l'aide de deux caméras;
- la figure 5 est une vue en perspective d'une forme de réalisation d'observation de l'avant du navire par une seule caméra;
- la figure 6 est une vue en plan de l'aire d'observation de cette caméra;
- la figure 7 est un organigramme de fonctionnement d'une installation conforme à l'invention.

Sur la figure 1 des dessins, un navire pétrolier (T) est représenté relié à une plate-forme en mer (P) au moyen d'une simple aussière ou amarre (A). Sur la flèche (F) de ladite plate-forme est suspendu un bras articulé de transfert de fluide (L) lui-même relié en un point théorique (M) du navire. Il doit être précisé que le bras articulé (L) peut être de tout type approprié et se trouve muni d'au moins un dispositif d'arrêt de circulation de fluide (non représenté) et d'un dispositif à déconnexion d'urgence (1) dont une partie (1A) est solidaire du navire (T) (figure 2). Dans la forme de réalisation schématisée, le bras articulé suspendu à la flèche est du type accordéon ou zigzag, mais il est évident que ce choix n'est en aucune sorte restrictif.

La flèche (F) peut tourner autour d'un axe vertical et autour d'un axe horizontal.

Le navire (T) est soumis aux variations continuelles de l'état de mer et le point de raccordement (M) considéré est illustratif, selon trois degrés de liberté (H-SW-SU) des mouvements du navire résultant des variations de cet état de mer.

Le point (M) fait partie d'un plan, de préférence pendulaire, dans lequel se situe le bras articulé (L) et tous déplacements angulaires ou linéaires dudit plan pendulaire correspondent à des coordonnées variables dans l'espace du point (M); l'axe OX étant pris comme correspondant à l'axe longitudinal du navire.

Comme il sera expliqué plus loin les coordonnées variables du point (M) peuvent être mesurées en tous points appropriés; sur le bras (L), sur la flèche (F) de la plate-forme ou encore sur le navire lui-même.

L'état de mer intervient principalement sur les déplacements angulaires et les déplacements linéaires du navire. Les phénomènes qui le caractérisent peuvent être d'action lente ou rapide, varier dans le temps et suivant les lieux du globe où l'on se trouve. C'est ainsi que marées et courants provoquent des déplacements linéaires plutôt lents alors que les vagues provoquent des déplacements linéaires et angulaires du navire plutôt rapides. L'amplitude et la durée de ces oscillations dépendent en fait de plusieurs facteurs et du rapport des uns avec les autres (dimensions, direction et vitesse de propagation de la houle; dimensions, inertie et couple de redressement du navire, etc.).

Le navire lui-même constitue donc en soi un facteur important, déterminé par ses dimensions, son type de construction, sa résistance à la mer comme à celle du vent et suivant qu'il est à l'état vide ou chargé.

Il convient en effet de considérer également l'état des vents (force et direction) dont l'action peut s'exercer directement sur le navire (dérive du navire).

Conformément à un aspect de l'invention, un ensemble le plus complet possible de ces diverses données et de ces divers événements de fréquence variable (réguliers ou irréguliers, fortuits ou rares) survenant en des lieux divers et d'importance variable dans l'échelle des risques potentiels d'avaries et d'accidents qu'ils représentent, est inventorié et analysé statistiquement et fourni en mémoire à un ordinateur ou autre calculateur.

L'ordinateur accumule en mémoire les informations fournies par des capteurs afin de traiter statistiquement un échantillon représentatif de la situation. Afin de rendre compte de l'évolution de la situation, l'échantillon est périodiquement renouvelé, les informations les plus anciennes étant rejetées pour faire place aux informations les plus récentes.

Suivant un mode d'investigation choisi mais nullement limitatif, des mouvements (H'-SW'-SU') ayant une fréquence de l'ordre de celle de la vague sont dits «mouvements rapides» et des mouvements (H"-SW") ayant une période beaucoup plus longue que celle de la vague (ou constants) sont dits «mouvements lents».

Le tableau ci-après fait apparaître une classification de mouvements suivant ce mode d'investigation en considération des trois axes OX, OY, OZ:

Le bras (L) tient compte des mouvements (H'-SW'-SU') alors que la flèche (F) tient compte des mouvements (H"-SW").

Il doit être remarqué que l'ordinateur discrimine les déplacements lents horizontaux notamment par analyse par filtre numérique, et le résultat de cette opération est le déplacement de la flèche pour compenser la dérive.

Toujours suivant ce mode d'investigation donné à titre d'exemple le (ou les) paramètres définissant «l'agitation» du navire sont fonctions:
- du point du navire considéré;
- du (ou des) paramètre de l'état de mer considéré;
- des caractéristiques hydrodynamiques du navire.

Par ailleurs, en cours de fonctionnement, les valeurs mesurées des déplacements angulaires variables du point (M) considéré sur le navire, comme les déplacements linéaires variables de ce même point (M) sont continuellement fournies à l'ordinateur.

Une des tâches de l'ordinateur est alors de comparer continûment l'acquis des informations de l'analyse statistique (AS) avec les informations qu'il reçoit sans cesse des capteurs de mesure. Du résultat de cette comparaison continuelle, l'ordinateur fournit des signaux exploitables, soit en semi-automatique, soit en automatique, sur la circulation du fluide dans le bras de transfert (dispositif d'arrêt de circulation) ou sur la déconnexion d'urgence (dispositif de déconnexion d'urgence) et suffisamment à l'avance pour tenir compte de l'inertie de ces dispositifs d'arrêt de circulation de fluide et de déconnexion d'urgence.

Dans le cadre de cette tâche, un ou plusieurs seuils limites (S1-S2-S3) sont imposés à l'ordinateur de sorte que l'approche de ces seuils soit génératrice d'un déclenchement d'une alarme ou d'un déclenchement d'une opération, par un ou plusieurs des signaux d'exploitation fournis par l'ordinateur.

Un critère d'exploitation imposé par l'invention est donc d'obliger le point (M) à rester à l'intérieur d'un volume délimité par une surface appelée «enveloppe capable».

Selon l'invention, une enveloppe de travail qui est une surface fermée renfermant toutes les trajectoires possibles du point (M) est calculée avec une probabilité de franchissement donnée (par exemple on peut convenir que la probabilité pour le point (M) de franchir l'enveloppe de travail en dix ans soit inférieure à ¹/₁₀₀).

Par ailleurs, le bras de transfert de fluide est calculé de telle sorte que l'enveloppe de travail soit inscrite entièrement à l'intérieur de l'enveloppe capable du bras.

Il est important de noter que l'enveloppe de travail est calculée en ne tenant pas compte des mouvements lents du bateau.

Il faut également considérer que le volume de l'enveloppe de travail croît très rapidement avec l'état d'agitation du navire au point (M) et qu'il est nécessaire, dans pratiquement tous les cas, de donner des limites à l'agitation du point (M).

Ces limites s'imposent de toute façon du fait des possibilités d'amarrage et des distances de sécurité.

Le point (M) peut donc voyager dans un volume dans l'espace dont la limite est une surface appelée enveloppe de travail S (a, ψ, 0) = 0 (voirfigure 1 pour définition de a, ψ, 0) et qui possède un axe vertical passant par un point Mo (αₒ, ψₒ = O, θ_{°} = 0) qui est le point de travail nominal du bras (figure 3).

En faisant varier ϕ et 8_{b}, il est possible de faire varier les coordonnées absolues de Mo (p, ϕ, ψ) par rapport à un système de référence (par exemple la plate-forme).

La fonction de l'ordinateur est d'assurer que le point (M) ne traverse jamais l'enveloppe de travail S(a, ψ, 0). Etant donné que pour des coordonnées p, Φ, y données, le point (M) est fixé, il est possible de déterminer les coordonnées de (M) dans un système centré en (Mo). Quand le bras est déconnecté, le point (M) retourne à une position (R) qui est une position de repos.

Il existe deux possibilités d'action pour l'ordinateur:
a) le «recalage» de (Mo) en l'amenant en (M") et, dans ce cas, la surface limite et la position de repos (R) suivent le point (Mo).
b) de déconnecter le système et dans ce cas (M) retourne en (R) mais le risque demeure que durant ce retour le point (M) puisse traverser la surface limite.

Les atures tâches de l'ordinateur sont alors:
1°) de vérifier que les limites susnommées ne seront pas atteintes;
2°) de corriger les mouvements lents du bateau;
3°) de diriger les séquences d'opérations nécessaires au début et à la fin du chargement;
4°) d'informer les opérateurs de la situation et des opérations en cours;
5°) de prendre les dispositions prévues en cas d'urgence.

Les déplacements linéaires et angulaires sont calculés à partir de mesures faites:
- soit sur le bras (L) par des capteurs d'angles ou des accéléromètres et retransmis par câbles,
- soit en dehors du bras par caméra ou ensemble de caméras, optiques ou à laser,
- soit sur le bateau au moyen d'une bouée «Datawell» et une transmission radio.

Les mouvements du point (M) sont mesurés avant, pendant et après la connexion du bras (L) au navire (T).

Pendant les opérations de chargement, la flèche (F) est sensiblement dans une position horizontale et possède deux degrés de liberté: - une rotation par rapport à un axe vertical solidaire de la plate-forme, laquelle rotation permet au bras (L) de suivre la dérive horizontale du navire; et- une rotation par rapport à un axe horizontal solidaire de la plate-forme, laquelle rotation permet au bras de se lever ou de s'abaisser pour suivre la dérive verticale (due en majeure partie à la marée) du navire.

Deux accéléromètres (Acc 1 et Acc 2) sont prévus pour mesurer le mouvement vertical (direction Z) et le mouvement horizontal (direction Y seulement).

Afin d'éviter de mesurer les accélérations indésirables qui peuvent accompagner le roulis et le tangage, les axes sensibles des accéléromètres sont, de préférence, montés sur une plate-forme stabilisée ou à la Cardan.

Afin d'obtenir les déplacements verticaux et horizontaux, les signaux d'accélération sont intégrés deux fois.

Pour la transmission du signal de courant continu à la plate-forme en mer (P) celui-ci est de préférence transformé en un signal basse fréquence d'onde carrée, modulé en amplitude. Ce signal basse-fréquence est ensuite démodulé pour obtenir un signal exploitable. Il est possible ainsi de se passer de tout câble électrique de transmission et d'utiliser une faible énergie.

L'instrumentation peut être installée sur les amarres d'une bouée soumise à la vague, qui constitue, en soi, un moyen fiable permettant la mesure du mouvement vertical de la mer.

Quand le bras (L) est relié au navire (T), la géométrie du bras articulé est déterminée par plusieurs angles à l'aide de moyens potentiomé- triques.

La mesure des angles a, β, y permet la détermination des coordonnées X, Y, Z du point (P) situé au point de raccordement du bras articulé avec le connecteur de chargement.

Théoriquement, un angle supplémentaire ϕ est nécessaire pour déterminer la position du point (M) situé à l'avant du navire.

Toutefois, pour des raisons pratiques (instruments et câbles) et en raison de ce que l'on s'intéresse au mouvement du bras articulé, la détermination du point (P) est considérée comme suffisante en mesurant seulement les angles a, β, y.

Le mouvement du point (M) est donc assimilé au mouvement du point (P) (figure 2).

De plus, il est requis de déterminer l'attitude du navire (T) par rapport à la flèche (F). Ceci est obtenu en mesurant l'angle d'embardée de giration ou de lacet 5, à la base du bras articulé (L).

Les instruments de mesure peuvent être constitués par quatre potentiomètres (P01-P02-P03-P04) destinés à mesurer les angles a, β, y, δ.

Le premier de ces potentiomètres est installé sur le bras articulé (L) et le quatrième sur le navire (T). Une connexion électrique est prévue entre le navire et le bras articulé pour connecter le quatrième potentiomètre et cette connexion est étanche à l'eau.

Les potentiomètres sont installés dans des boîtiers étanches, de construction robuste à passage d'axe étanche. Le signal de sortie de chaque potentiomètre est une tension proportionelle à l'angle mesuré.

Suivant une forme de réalisation, deux jeux de quatre potentiomètres chacun sont prévus afin d'augmenter la sécurité des mesures. Les relevés peuvent être comparés et croisés si nécessaire par comparaison de huit groupements de trois relevés chacun pour les angles a, β, y.

L'invention s'applique que le bras L soit ou non relié au navire (T).

Le mouvement du point (M) à l'avant du navire peut être déterminé, suivant une forme de réalisation, par la combinaison de deux caméras, toutes deux fixées à la flèche (F), l'une à l'extrémité de la flèche (caméra A), l'autre à la base de la flèche (caméra B).

Une diode émettrice est requise à l'avant du navire en un point proche du point M. Les deux caméras sont dirigées sur ce point et la combinaison des deux formes de mesure fournit le mouvement tridimensionnel de l'avant du navire par rapport à un système de références pris sur la flèche (F).

Les deux caméras sont installées afin qu'elles puissent «voir» le point (M) quelle que soit la position du bras articulé (L).

Cette disposition de moyens fonctionne de la façon suivante: Depuis les mesures obtenues par les deux caméras, deux ensembles de coordonnées du point (M) peuvent être obtenus:
- le degré de liberté (Y) et le degré de liberté (Z) tels que vus par la caméra (B) (ces degrés sont obtenus directement si l'axe de la caméra (B) est horizontal ou avec une légère transformation s'il ne l'est pas);
- les degrés de liberté (Y) et (X) tels que vus par la caméra (A).

X, Y et Z sont les coordonnées par rapport à un système de référence pris sur la flèche (avec l'axe OY horizontal).

Les caméras sont placées dans des boîtiers étanches et équipées d'essuie-glaces.

Les axes optiques des deux caméras sont de préférence dans un même plan.

La puissance de la diode émettrice et le rapport d'ouverture des lentilles sont calculés en fonction de la distance du point (M) et le détecteur de chaque caméra est également calculé en conséquence.

Il doit être remarqué que cette forme de réalisation ne nécessite aucune connexion, que ce soit par câble électrique ou par signaux radios.

Suivant une forme de réalisation simplifiée, on fait appel à une seule caméra placée à l'extrémité de la flèche (caméra A). Cette caméra est montée à la Cardan et regarde vers le bas, verticalement, deux points B et C de l'avant du navire, fixes par rapport au point (M). Ces points B et C sont équipés de diodes émettrices.

La distance entre ces points est la distance lₒ.

En mesurant les positions des points B et C et la distance BC telles que vues par la caméra à chaque moment, une distance maximum Imax peut être calculée selon trois temps de déplacement ou plus. Cette distance maximum Iₘₐₓ est très proche de la distance réelle 1₀; ainsi cette disposition fournit les coordonnées absolues X et Y des deux points B et C de l'avant du navire et les coordonnées X et Y du point (M).

Le déplacement vertical Z n'est pas mesuré par la caméra et, dans ce cas, un équipement supplémentaire est nécessaire.

Z dans ce cas peut être mesuré par un dispositif de mesure de distance tel qu'un télémètre infrarouge ou dispositif équivalent. Ce dispositif surveille continuellement la distance de l'avant du navire et le signal de sortie est mesuré et filtré afin de donner une représentation exacte. Cet équipement peut être protégé contre le mauvais temps, en particulier, contre les fortes pluies et contre la réflexion sensiblement verticale du pont du navire exposé au soleil.

Enfin, une surveillance visuelle peut être prévue durant les opérations de chargement et particulièrement durant les opérations de connexion. A cet effet, une caméra de télévision est installée à l'extrémité de la flèche (F) et dirigée sur l'avant du navire. Cette disposition permet à l'opérateur de visualiser les opérations à l'avant du navire et en particulier de contrôler la mise en position du bras articulé (L) pendant cette connexion.

Cette caméra est également placée dans un carter étanche et pourvue d'essuie-glaces.

Suivant une variante, cette caméra de surveillance est la caméra A déjà installée pour la mesure du déplacement de l'avant du navire.

La surveillance de connexion commence une fois que le bateau est amarré. Avant que toute opération ait lieu, le mouvement (Z) du navire est donné par un accéléromètre ou une bouée du type «Datawell». L'analyse statistique décide si l'opération peut être effectuée ou non. Dans le cas où l'opération ne doit pas être effectuée, l'ordinateur interrompt la séquence; dans le cas où l'opération peut être effectuée, le moyen disponible pour la mesure du mouvement (Y) est le moyen optique, lequel donne la distance séparant la flèche (F) de l'axe central du navire et permet à l'ordinateur de déclencher la rotation en position du bras.

## Revendications

1. Procédé de surveillance et de commande d'un bras articulé de transfert de fluide à moyens de rotation autour d'un axe vertical et autour d'un axe horizontal, à dispositif à déconnexion d'urgence, destiné à relier et reliant un navire à une plate-forme en mer, comprenant des détecteurs permettant de déterminer de façon continue la position du point de raccordement au navire, cette position étant comparée avec des limites à ne pas dépasser, caractérisé en ce qu'il consiste:
- à inventorier un ensemble de données qui interviennent sur les déplacements du navire et relatives à divers événements de fréquence variable (réguliers ou irréguliers, fortuits ou rares) survenant en des lieux divers et d'importance variable dans l'échelle des risques potentiels d'avaries et d'accidents qu'ils représentent;
- à analyer statistiquement (AS) les risques potentiels d'avaries ou d'accidents relatifs à une situation donnée, en un lieu donné, cette analyse statistique tenant compte de l'état de la mer dont les phénomènes peuvent provoquer des déplacements linéaires lents comme des déplacements linéaires et angulaires rapides du navire selon trois degrés de liberté (H-SW-SU); des mouvements (H'-SW'-SU') ayant une fréquence de l'ordre de celle de la vague étant considérée comme «mouvements rapides» et des mouvements (H"-SW") ayant une période beaucoup plus longue que celle de la vague (ou constants) étant considérés comme «mouvements lents»;
- à disposer d'un ordinateur, micro-ordinateur ou autre calculateur;
- à fournir en mémoire les résultats de cette analyse statistique à l'ordinateur, lequel reçoit, par ailleurs, contamment les informations de divers capteurs disposés en tous points appropriés du bras et du navire et détermine à l'aide de ces informations la position, en coordonnées dans l'espace, du point de raccordement du bras au navire faisant partie d'un plan de préférence pen- dualire dont le bras fait partie, l'axe OX étant pris comme correspondant à l'axe longitudinal du navire et le système de référence étant lié à la plate-forme;
- à accumuler dans la mémoire de l'ordinateur les informations fournies par lesdits capteurs afin de traiter statistiquement un échantillon représentatif de la situation et afin de rendre compte de l'évolution de la situation, l'échantillon est périodiquement renouvelé, les informations les plus anciennes étant rejetées pour faire place aux informations les plus récentes.
- à demander à l'ordinateur la comparaison continue entre les informations reçues sans cesse des différents capteurs et l'acquis des informations de l'analyse statistique (AS) des risques potentiels, lequel ordinateur fournit alors des signaux exploitables, pour le déclenchement d'une alarme, d'une annulation ou d'une interdiction ou le déclenchement d'une opération sur la connexion, la circulation du fluide ou la déconnexion d'urgence.

2. Procédé selon la revendication 1 caractérisé en ce que la rotation de la flèche par rapport à un axe vertical solidaire de la plate-forme permet au bras (L) de suivre la dérive horizontale du navire et la rotation de la flèche par rapport à un axe horizontal solidaire de la plate-forme permet au bras de se lever ou de s'abaisser pour suivre la dérive verticale du navire, l'ordinateur discriminant les déplacements lents horizontaux, le résultat de cette opération étant le déplacement de la flèche pour compenser la dérive.

3. Procédé selon l'une quelconque des revendications 1 et 2 caractérisé en ce que d'autres tâches de l'ordinateur sont:
- de diriger les séquences d'opérations nécessaires au début et à la fin du chargement;
- d'informer les opérateurs de la situation et des opérations en cours;
- de prendre les dispositions prévues en cas d'urgence.

4. Procédé selon l'une quelconque des revendications 1 à 3 caractérisé en ce qu'un point géométrique, pris dans l'espace, dans la zone de raccordement du bras articulé au navire, est considéré par rapport audit plan pendulaire dans lequel se trouve le bras articulé.

5. Procédé selon l'un quelconque des revendications 1 à 4 caractérisé en ce qu'en cours de fonctionnement, les valeurs mesurées des déplacements angulaires variables du point théorique de raccordement (M) considéré sur le navire, comme les déplacements linéaires variables de ce même point (M) sont continuellement fournis à l'ordinateur.

6. Utilisation du procédé selon l'une quelconque des revendications 1 à 5 caractérisée en ce que le point (M) est obligé de rester à l'intérieur d'un volume délimité par une surface appelée «enveloppe capable».

7. Utilisation selon la revendication 6 caractérisée en ce qu'un ou plusieurs seuils limites (S1-S2-S3) d'approche d'enveloppes capables sont imposés à l'ordinateur, de sorte que l'approche de ces seuils soit génératrice d'un déclenchement d'une alarme, d'une annulation ou d'une interdiction ou d'un déclenchement d'une opération, par un ou plusieurs des signaux d'exploitation fournis par l'ordinateur.

8. Utilisation selon l'une quelconque des revendications 6 et 7 caractérisée en ce qu'une enveloppe de travail renfermant toutes les trajectoires possibles du point (M) est calculée avec une probabilité de franchissement donnée.

9. Utilisation selon l'une quelconque des revendications 6 à 8 caractérisée en ce que le bras de transfert de fluide est calculé de telle sorte que l'enveloppe de travail soit inscrite entièrement à l'intérieur de l'enveloppe capable du bras.

10. Utilisation selon l'une quelconque des revendications 6 à 9 caractérisée en ce que trois enveloppes de travail sont considérées:
- une première enveloppe centrale ou enveloppe d'alarme;
- une enveloppe intermédiaire ou enveloppe d'intervention; et
- une enveloppe extérieure ou enveloppe de limite extrême;
- les valeurs des signaux issus de l'ordinateur approchant l'enveloppe d'alarme servent à déclencher l'alarme;
- les valeurs des signaux de l'ordinateur approchant l'enveloppe d'intervention produisent en se- mi-automatique l'alarme à l'opérateur, lequel peut agir sur un dispositif d'arrêt de circulation de fluide dans le bras de transfert et, en automatique, produisent l'action directe de moyens d'obturation de ladite canalisation;
- les valeurs des signaux de l'ordinateur approchant l'enveloppe extrême déclenchent le processus prévu de déconnexion d'urgence.

11. Installation de surveillance et de commande d'un bras articulé de transfert de fluide à moyens de rotation autour d'un axe vertical et autour d'un axe horizontal, à dispositif de déconnexion d'urgence, destiné à relier et reliant un navire à une plate-forme en mer et mettant en oeuvre le procédé ci-dessus selon les revendications 1 à 5 et suivant l'utilisation conforme aux revendications 6 à 10 caractérisée en ce qu'elle comprend outre l'ordinateur, les moyens capteurs permettant la surveillance constante des paramètres auquel est exposé le navire simplement amarré à la plate-forme, les déplacements linéaires et angulaires étant calculés à partir de mesures faites:
- soit sur le bras (L) par des capteurs d'angles ou des accéléromètres et retransmis par câbles,
- soit en dehors du bras par caméra ou ensemble de caméras, optiques ou à laser,
- soit sur le bateau au moyen d'une bouée «Datawell» et une transmission radio.

12. Installation selon la revendication 11 caractérisée en ce que deux accéléromètres (Acc1 et Acc2) sont prévus pour mesurer le mouvement vertical (direction Z) et le mouvement horizontal (direction Y).

13. Installation selon la revendication 12 caractérisée en ce que, afin d'éviter de mesurer les accélérations indésirables qui peuvent accompagner le roulis et le tangage, les axes sensibles des accéléromètres sont, de préférence, montés sur une plate-forme stabilisée ou à la Cardan.

14. Installation selon l'une quelconque des revendications 11 à 13 caractérisée en ce que la transmission du signal d'accélération de courant continu à la plate-forme en mer (P) est de préférence transformée en un signal basse-fréquence d'onde carrée, modulé en amplitude, ce signal basse-fréquence étant ensuite démodulé pour obtenir un signal exploitable.

15. Installation selon la revendication 11 caractérisée en ce que, quand le bras (L) est relié au navire (T), la géométrie du bras articulé est déterminée par plusieurs angles à l'aide de moyens potentiomètres et la mesure des angles a, β, y permet la détermination des coordonnées X, Y, Z du point (P) situé au point de raccordement du bras articulé avec le connecteur de chargement.

16. Installation selon la revendication 15, caractérisée en ce que deux jeux de quatre potentiomètres chacun sont prévus afin d'augmenter la sécurité des mesures.

17. Installation selon la revendication 11 caractérisée en ce que le mouvement du point (M) à l'avant du navire est déterminé par la combinaison de deux caméras, toutes deux fixées à la flèche (F), l'une à l'extrémité de la flèche (caméra A), l'autre à la base de la flèche (caméra B), une diode émettrice étant placée à l'avant du navire en un point proche du point (M), et les deux caméras étant dirigées sur ce point, la combinaison des deux formes de mesure fournissant le mouvement tridimensionnel de l'avant du navire.

18. Installation selon les revendications 11 et 17, caractérisée en ce qu'on fait appel à une seule caméra placée à l'extrémité de la flèche (caméra A), cette caméra étant montée à la Cardan et regardant vers le bas, verticalement, deux points B et C de l'avant du navire, fixes par rapport au point (M).

19. Installation selon la revendication 18, caractérisée en ce que le déplacement vertical est mesuré par un dispositif de mesure de distance tel qu'un télémètre infrarouge ou dispositif équivalent.

20. Installation selon l'une quelconque des revendications 11 à 19, caractérisée en ce qu'une surveillance visuelle est prévue durant les opérations de chargement et particulièrement durant les opérations de connexion, une caméra de télévision étant à cet effet installée à l'extrémité de la flèche (F) et dirigée sur l'avant du navire, cette disposition permettant à l'opérateur de visualiser les opérations à l'avant du navire et en particulier de contrôler la mise en position du bras articulé (L) pendant cette connexion.

21. Installation selon l'une quelconque des revendications 18, 19 et 20 caractérisée en ce que la caméra de surveillance est la caméra (A) déjà installée pour la mesure du déplacement de l'avant du navire.

## Claims

1. A method of checking and controlling a fluid transfer hingedly connected arm with means for providing rotation about a vertical axis and about a horizontal axis, an emergency disconnection device adapted to connect, and connecting, a vessel to an off-shore platform, comprising sensors for continuously determining the position of the connection point to the vessel, such position being compared with limits that should not be exceeded, characterized in that it consists of:
- listing a group of data which intervene on the vessel motions and concerning various events of variable frequency (whether regular or irregular, fortuitous or rare), occurring in various sites and of variable significance on the scale of potential risks of damages and accidents represented thereby,
- statistically analyzing (AS) the potential risks of damages or accidents relative to a given situation, in a given site, such statistic analysis taking into account the state of the sea, phenomena of which may produce slow linear motions and rapid linear and angular motions of the vessel according to three degrees of freedom (H-SW-SU); motions (H'-SW'-SU') of a frequency in the order of that of the wave being considered as «rapid motions», and motions (H"-SW") having a period much longer than that of the wave (or constant) being considered as "slow motions";
- providing a computer, microcomputer or any other calculator;
- supplying the results of such statistic analysis to the computer memory, the computer also constantly receiving information data from various sensors disposed in all appropriate points on the arm and the vessel, and determining by means of such information data the position in space coordinates of the connection point of the arm to the vessel belonging to a preferably pendular plane in which the arm is included, the axis OX being taken to correspond to the longitudinal axis of the vessel and the reference system being related to the platform;
-storing into the computer memory the information data provided by said sensors to statistically process a representative sample of the situation and, to take into account development of the situation, the sample is periodically updated, old information data being rejected to be replaced by more recent information data;
- causing the computer to continuously compare the continuously received information data from the various sensors and the acquired information data from the statistic analysis (AS) of the potential risks, such computer then providing exploitable signals to trigger an alarm, a cancellation or a prohibition, or trigger an operation relative to the connection, the fluid circulation or the emergency disconnection.

2. A method according to claim 1, characterized in that the rotation of the boom relative to a vertical axis made integral with the platform permits the arm (L) to follow up the horizontal drift of the vessel and the boom rotation relative to a horizontal axis related to the platform permits the arm to move up or down to follow up the vertical drift of the vessel, the computer discriminating off the slow horizontal motions, and the result of such operation being the displacement of the boom to compensate for the drift.

3. A method according to any one of claims 1 and 2, characterized in that other works assigned to the computer are:
- directing the required operational sequences at the beginning and the end of the loading,
- informing operators of the situation and of the current operations,
-taking measures provided for in case of emergency.

4. A method according to any one of claims 1 to 3, characterized in that a geometrical point taken in the space within the connection zone of the arm hingedly connected to the vessel is considered in respect to the pendular plane in which the hingedly connected arm lies.

5. A method according to any one of claims 1 to 4, characterized in that during the operation the measured values of the variable angular displacements of the theoretical connection point (M) considered on the vessel as well as the variable linear displacements of this same point (M) are continuously supplied to the computer.

6. A utilization of the method according to any one of claims 1 to 5, characterized in that the point (M) is caused to remain within a volume delimited by a socalled "capable envelope" surface.

7. A utilization according to claim 6, characterized in that one or more limit thresholds (S1-S2-S3) of approach to the "capable envelopes" are imposed upon the computer such that the approaching of such thresholds provokes triggering of an alarm, a cancellation or a prohibition, or triggering of an operation through one or more exploitation signals supplied by the computer.

8. A utilization according to any one of claims 6 and 7, characterized in that a working envelope containing all of the possible trajectories of the point (M) is computed with a given probability of crossing.

9. A utilization according to any one of claims 6 to 8, characterized in that the fluid transfer arm is designed so that the working envelope is entirely inscribed within the capable envelope of the arm.

10. A utilization according to any one of claims 6 to 9, characterized in that three working envelopes are considered:
- a first central envelope or alarm envelope,
- an intermediary envelope or intervention envelope, and
- an outer envelope or extreme limit envelope,
- the values of signals from the computer approaching the alarm envelope serving to trigger the alarm,
- the values of the signals from the computer approaching the intervention envelope producing in semi-automatic mode an alarm to the operator who can act upon a fluid circulation stopping device in the transfer arm and in the automatic mode producing direct action of means for plugging in said conduit,
- the values of signals from the computer that approach the extreme envelope provoking the emergency disconnection sequence provided for.

11. An installation for checking and controlling a fluid transfer hingedly connected arm with means for providing rotation about a vertical axis and about a horizontal axis, an emergency disconnection device, adapted to connect, and connecting, a vessel to an off-shore platform, and for carrying out the above method according to claims 1 to 5 and according to the utilization of claims 6 to 10, characterized in that it comprises, besides the computer, the sensing means to provide for constant follow up of parameters to which the vessel merely moored to the platform is subjected, the linear and angular motions being computed from the effected measurements:
- either on the arm (L) by angle sensors on accelerometers and retransmitted throug cables,
- or outside the arm, by means of a camera or camera group whether optical or laser cameras,
- or on the vessel by means of a "Datawell" buoy and radio-transmission.

12. An installation according to claim 11, characterized in that two accelerometers (Acc1 and Acc2) are provided for measuring the vertical motion (direction Z) and the horizontal motion (direction Y).

13. An installation according to claim 12, characterized in that to prevent measurement of undesired accelerations that may accompany rolling and pitching, the sensitive axis of the accelerometers, are preferably mounted to a stabilized or cardanic platform.

14. An installation according to any one of claims 11 to 13, characterized in that transmission of the DC acceleration signal to the off-shore platform (P) is preferably converted to a low frequency square wave amplitude modulated signal, such low frequency signal being thereafter demodulated to obtain an exploitable signal.

15. An installation according to claim 11, characterized in that when the arm (L) is connected to the vessel (T), geometry of the hingedly connected arm is determined by several angles through potentiometer means and measurement of angles a, β, y permits determination of coordinates X, Y, Z of point (P) lying at the connection point of the hingedly connected arm to the loading connector.

16. An installation according to claim 15, characterized in that two respective sets of four potentiometers are provided to increase reliability of measurements.

17. An installation according to claim 11, characterized in that the motion of point (M) in the bows of the vessel is determined by the combination of two cameras both being secured to the boom (F), with one to the point of the boom (camera A) and the other to the base of the boom (camera B), a transmitting diode being disposed in the vessel's bows on a point close to the point (M) and both cameras being directed to such point, the combination of both modes of measurement supplying the tridimensional motions of the vessel's bows.

18. An installation according to claims 11 and 17, characterized in that a single camera is used disposed at the point of the boom (camera A), such camera being cardanically mounted and looking down vertically to points B and C in the bows of the vessel, which are stationary in respect to point (M).

19. An installation according to claim 18, characterized in that the vertical motion is measured by a range measurement device such as an infrared telemeter or equivalent device.

20. An installation according to any one of claims 11 to 19, characterized in that visual watch is provided during the loading operations particularly during the connecting operations, a television camera to this end being installed at the point of the boom (F) directed to the bows of the vessel, such arrangement permitting the operator to visualize operations in the bows of the vessel and in particular to control the positioning of the hingedly connected arm (L) during such connection.

21. An installation according to any one of claims 18, 19 and 20, characterized in that the watching camera is camera (A) already installed for measuring the motion of the bows of the vessel.

## Patentansprüche

1. Verfahren zum Überwachen und zum Steuern eines gelenkigen Fluidübertragungsarms mit Einrichtungen zur Drehung um eine vertikale Achse und um eine horizontale Achse und mit einer Nottrennvorrichtung, der ein Schiff mit einer Plattform im Meer zu verbinden bestimmt ist und verbindet, die Detektoren besitzt, die dies gestatten, auf kontinuierliche Weise die Stellung des Punktes der Verbindung mit dem Schiff zu bestimmen, wobei diese Stellung mit nicht zu überschreitenden Grenzen verglichen wird, dadurch gekennzeichnet, dass es darin besteht,
- dass eine Gruppe von Daten inventarisiert wird, die sich auf die Bewegungen des Schiffes auswirken und auf verschiedene Ereignisse veränderlicher Frequenz (regelmässige oder unregelmässige, zufällige oder seltene) beziehen, die an verschiedenen Orten auftreten und von veränderlicher Grösse sind, in dem Massstab der potentiellen Gefahren von Havarien und Schadenfällen, die sie bieten;
- dass die potentiellen Gefahren von Havarien oder Schadensfällen bezüglich einer gegebenen Situation an einem gegebenen Ort statistisch analysiert werden (AS), wobei diese statistische Analyse dem Zustand des Meers Rechnung trägt, dessen Erscheinungen langsame lineare Bewegungen wie schnelle lineare und winkelmässige Bewegungen des Schiffes gemäss drei Freiheitsgraden (H-SW-SU) verursachen können; wobei Bewegungen (H'-SW'-SU') mit einer Frequenz von etwa der der Welle als «schnelle Bewegungen» betrachtet werden und Bewegungen (H"-SW") mit einer viel längeren Periode als die der Welle (oder Konstante) als «langsame Bewegungen» betrachtet werden;
- dass über einen Computer, Mikrocomputer oder einen anderen Rechner verfügt wird;
- dass die Resultate dieser statistischen Analyse dem Computer eingespeichert werden, der ausserdem ständig die Informationen von verschiedenen Fühlern erhält, die an allen geeigneten Punkten des Arms und des Schiffes angeordnet sind, und mit Hilfe dieser Informationen die Stellung - in Koordinaten im Raum - des Punktes der Verbindung des Arms mit dem Schiff bestimmt wird, der Teil einer vorzugsweise pendelnden Ebene ist, von der der Arm einen Teil bildet, wobei die OX-Achse als Entsprechung für die Längsachse des Schiffes genommen wird und das Bezugssystem mit der Plattform verbunden ist;
- dass in dem Speicher des Computers die von diesen Fühlern gelieferten Informationen gesammelt werden, um statistisch ein für die Situation repräsentatives Muster zu behandeln und um der Entwicklung der Situation Rechnung zu tragen, wobei das Muster periodisch erneuert wird, wobei die ältesten Informationen ausgeschieden werden, um den neuesten Informationen Platz zu machen;
- dass von dem Computer der kontinuierliche Vergleich zwischen den ununterbrochen von den verschiedenen Fühlern erhaltenen Informationen und der Aufnahme der Informationen der statistischen Analyse (AS) der potentiellen Gefahren verlangt wird, wobei der Computer nun Signale liefert, die verwertbar sind für die Auslösung eines Alarms, einer Annulierung oder eines Verbots oder die Auslösung einer Operation an der Verbindung, der Zirkulation des Fluids oder der Nottrennung.

2. Verfahren nach Anspruch 1, dadurch gekennzeichnet, dass die Drehung des Auslegers bezüglich einer vertikalen, mit der Plattform fest verbundenen Achse dem Arm (L) gestattet, der horizontalen Abdrift des Schiffes zu folgen, und die Drehung des Auslegers bezüglich einer horizontalen, mit der Plattform fest verbundenen Achse dem Arm gestattet, sich zu heben oder zu senken, um der vertikalen Abdrift des Schiffes zu folgen, wobei der Computer die langsamen horizontalen Bewegungen diskriminiert, wobei das Ergebnis dieser Operation die Bewegung des Auslegers zum Ausgleichen der Abdrift ist.

3. Verfahren nach einem der Ansprüche 1 und 2, dadurch gekennzeichnet, dass weitere Aufgaben des Computers sind:
- die Sequenzen von zu Beginn und am Ende des Ladens erforderlichen Operationen zu leiten,
- die Bedienungspersonen über die Situation und die laufenden Operationen zu informieren,
- die für den Notfall vorgesehenen Massnahmen zu ergreifen.

4. Verfahren nach einem der Ansprüche 1 bis 3, dadurch gekennzeichnet, dass ein geometrischer, im Raum genommener Punkt in der Zone der Verbindung des gelenkigen Arms mit dem Schiff in bezug auf diese Pendelebene betrachtet wird, in der sich der gelenkige Arm befindet.

5. Verfahren nach einem der Ansprüche 1 bis 4, dadurch gekennzeichnet, dass während des Betriebs die gemessenen Werte der veränderlichen Winkelbewegungen des betrachteten theoretischen Verbindungspunktes (M) auf dem Schiff wie die veränderlichen linearen Bewegungen dieses Punktes (M) kontinuierlich dem Computer geliefert werden.

6. Verwendung des Verfahrens nach einem der Ansprüche 1 bis 5, dadurch gekennzeichnet, dass der Punkt (M) gezwungen wird, im Inneren eines Volumens zu bleiben, das von einer Fläche abgegrenzt wird, die «geeignete Umhüllende» genannt wird.

7. Verwendung nach Anspruch 6, dadurch gekennzeichnet, dass eine oder mehrere Grenzschwellen (S1-S2-S3) der Annäherung an geeignete Umhüllende dem Computer zugeteilt werden, so dass die Annäherung an diese Schwellen die Auslösung eines Alarms einer Annulierung oder eines Verbots oder die Auslösung einer Operation durch ein oder mehrere von dem Rechner gelieferte Verwertungssignale erzeugt.

8. Verwendung nach einem der Ansprüche 6 und 7, dadurch gekennzeichnet, dass eine Arbeitsumhüllende, die alle möglichen Bewegungsbahnen des Punktes (M) einschliesst, mit einer gegebenen Überschreitungswahrscheinlichkeit errechnet wird.

9. Verwendung nach einem der Ansprüche 6 bis 8, dadurch gekennzeichnet, dass der Fluidübertragungsarm so berechnet ist, dass die Arbeitsumhüllende vollständig in das Innere der geeigneten Umhüllenden des Arms eingeschrieben ist.

10. Verwendung nach einem der Ansprüche 6 bis 9, dadurch gekennzeichnet, dass drei Arbeitsumhüllende betrachtet werden:
- eine erste zentrale Umhüllende oder Alarmumhüllende,
- eine Zwischenumhüllende oder Interventionsumhüllende und
- eine äussere Umhüllende oder äusserste Grenzumhüllende;
- die Werte der vom Computer kommenden Signale, die sich der Alarmumhüllenden nähern, dienen zum Auslösen des Alarms;
-die Werte der Signale des Computers, die sich der Interventionsumhüllenden nähern, erzeugen halbautomatisch die Alarmierung der Bedienungsperson, die auf eine Vorrichtung zur Unterbrechung des Fluidflusses in dem Übertragungsarm einwirken kann, und erzeugen automatisch die direkte Wirkung von Einrichtungen zum Absperren dieser Leitung;
-die Werte der Signale des Computers, die sich der äusseren Umhüllenden nähern, lösen den vorgesehenen Nottrennvorgang aus.

11. Anlage zum Überwachen und Steuern eines gelenkigen Fluidübertragungsarms mit Einrichtungen zur Drehung um eine vertikale Achse und um eine horizontale Achse und einer Nottrennvorrichtung, der ein Schiff mit einer Plattform im Meer zu verbinden bestimmt ist und verbindet, zur Durchführung des Verfahrens nach den Ansprüchen 1 bis 5 und gemäss der Verwendung gemäss den Ansprüchen 6 bis 10, dadurch gekennzeichnet, dass sie abgesehen von dem Computer Fühleinrichtungen besitzt, die die konstante Überwachung der Parameter gestattet, denen das einfach an der Plattform festgemachte Schiff ausgesetzt ist, wobei die linearen und winkelmässigen Bewegungen ausgehend von Messungen errechnet werden, die

- entweder an dem Arm (L) durch Winkelfühler oder Beschleunigungsmesser vorgenommen werden und über Kabel rückübertragen werden,
-oder ausserhalb des Arms durch eine Kamera oder eine Gruppe von Kameras, und zwar optische oder Laserkameras, gemacht werden,
- oder auf dem Schiff mit Hilfe einer «Datawell»-Boje und einer Funkübertragung gemacht werden.

12. Anlage nach Anspruch 11, dadurch gekennzeichnet, dass zwei Beschleunigungsmesser (Acc1 und Acc2) vorgesehen sind, um die vertikale Bewegung (Richtung Z) und die horizontale Bewegung (Richtung Y) zu messen.

13. Anlage nach Anspruch 12, dadurch gekennzeichnet, dass zur Vermeidung der Messung der unerwünschten Beschleunigungen, die die Rollbewegung und das Stampfen begleiten können, die empfindlichen Achsen der Beschleunigungsmesser vorzugsweise auf einer stabilisierten oder kardanischen Plattform montiert sind.

14. Anlage nach einem der Ansprüche 11 bis 13, dadurch gekennzeichnet, dass die Übertragung des Gleichstrombeschleunigungssignals auf die Plattform (P) im Meer vorzugsweise in ein amplitudenmoduliertes Niederfrequenzsignal mit quadratischer Welle umgeformt wird, wobei dieses Niederfrequenzsignal anschliessend demoduliert wird, um ein verwertbares Signal zu erhalten.

15. Anlage nach Anspruch 11, dadurch gekennzeichnet, dass, wenn der Arm (L) mit dem Schiff (T) verbunden ist, die Geometrie des gelenkigen Arms durch mehrere Winkel mit Hilfe von Potentiometereinrichtungen bestimmt wird und die Messung der Winkel a, β, y, die Bestimmung der Koordinaten X, Y, Z des Punktes (P) gestattet, der an dem Punkt der Verbindung des gelenkigen Arms mit dem Ladeanschluss gelegen ist.

16. Anlage nach Anspruch 15, dadurch gekennzeichnet, dass zwei Sätze von jeweils vier Potentiometern vorgesehen sind, um die Sicherheit der Messungen zu erhöhen.

17. Anlage nach Anspruch 11, dadurch gekennzeichnet, dass die Bewegung des Punktes (M) am Bug des Schiffes durch die Kombination von zwei Kameras bestimmt ist, wobei beide an dem Ausleger (F) befestigt sind, und zwar eine am Ende des Auslegers (Kamera A) und die andere an der Basis des Auslegers (Kamera B), wobei eine Sendediode am Bug des Schiffes an einem den Punkt (M] nahegelegenen Punkt angeordnet ist und die beiden Kameras auf diesen Punkt gerichtet sind, wobei die Kombination der beiden Messungsformen die dreidimensionale Bewegung des Bugs des Schiffes liefert.

18. Anlage nach den Ansprüchen 11 und 17, dadurch gekennzeichnet, dass eine einzige am Ende des Auslegers angeordnete Kamera (Kamera A) benutzt wird, die kardanisch montiert ist und vertikal nach unten auf zwei Punkte B und C des Bugs des Schiffes liegt, die bezüglich des Punktes (M) feststehend sind.

19. Anlage nach Anspruch 18, dadurch gekennzeichnet, dass die vertikale Bewegung durch eine Entfernungsmessvorrichtung, beispielsweise durch ein Infrarottelemeter oder eine entsprechende Vorrichtung, gemessen wird.

20. Anlage nach einem der Ansprüche 11 bis 19, dadurch gekennzeichnet, dass eine visuelle Überwachung während den Ladeoperationen und.insbesondere während den Verbindungsoperationen vorgesehen ist, wobei eine Fernsehkamera zu diesem Zweck am Ende des Auslegers (F) installiert ist und auf den Bug des Schiffes gerichtet ist, wobei diese Massnahme der Bedienungsperson gestattet, die Operationen am Bug des Schiffes sichtbar zu machen und insbesondere das Instellungbringen des gelenkigen Arms (L) während dieser Verbindung zu überwachen.

21. Anlage nach einem der Ansprüche 18, 19 und 20, dadurch gekennzeichnet, dass die Überwachungskamera die bereits für die Messung der Bewegung des Bugs des Schiffes installierte Kamera (A) ist.
